# EUROPÄISCHE PATENTSCHRIFT

(11) **EP 0 947 766 B1**
(45) Veröffentlichungstag und Bekanntmachung des Hinweises auf die Patenterteilung: **05.09.2007**
(21) Anmeldenummer: 99106513.7
(22) Anmeldetag: 30.03.1999
(51) Int. Cl.: F21V 31/00, F21V 17/00

(54) **Feuchtraumleuchte**
Lighting fixture for humid environments
Armature lumineuse pour locaux humides

(30) Priorität: 31.03.1998 DE 19814383
(43) Veröffentlichungstag der Anmeldung: 06.10.1999
(73) Patentinhaber: Siteco Beleuchtungstechnik GmbH, 83301 Traunreut (DE)
(72) Erfinder: Brüggemann, Jürgen, 83301 Traunreut (DE); Haubl, Herbert, 83308 Trostberg (DE)
(74) Vertreter: Goddar, Heinz J.

(56) Entgegenhaltungen:
- EP-A- 0 179 453
- EP-A- 0 785 391
- AU-B- 408 960
- DE-A- 1 948 720
- DE-A- 3 021 850
- DE-U- 29 502 183
- GB-A- 2 302 323

## Beschreibung

Die Erfindung betrifft eine Feuchtraumleuchte nach dem Oberbegriff des Anspruchs 1.

Bei derartigen Feuchtraumleuchten muß der Bereich, in dem eine Lampe angeordnet ist, einerseits gegen Feuchtigkeit dicht abgeschlossen und andererseits zum Auswechseln der Lampe und zur Montage leicht zugänglich sein. Das Halteelement, welches die Wanne an dem Gehäuse hält muß daher die Wanne mit einem ausreichenden Druck gegen die Dichtung pressen, um eine wirksame Abdichtung zu erreichen.

Weiterhin sollte ein derartiges Halteelement, insbesondere wenn Kunststoffteile verwendet werden, die eine höhere Bruchanfälligkeit haben, möglichst leicht auswechselbar sein.

Es sind Feuchtraumleuchten mit einem Polycarbonatgehäuse bekannt, bei denen an dem Gehäuse angespritzte Haken den Wannenrand übergreifen und dadurch die Wanne sichern. Bei derartigen Leuchten wird die Wanne dadurch befestigt, daß sie von unten gegen die Haken gedrückt wird, die bei einem ausreichenden Druck dann über den Wannenrand schnappen. Diese Verschlußtechnik hat jedoch den Nachteil, daß die Haken häufig nicht den erforderlichen Anpreßdruck der Wanne an der Dichtung gewährleisten können oder aufgrund der Belastung beim Andrükken oder Lösen der Wanne leicht brechen. Sie haben auch den Nachteil, daß sie sich in der Regel nicht einfach lösen lassen, wenn die Wanne, beispielsweise zum Auswechseln der Lampe, abgenommen werden soll. Hinzu kommt daß sich derartige angespritzte Haken nur bei Polycarbonatmaterialien realisieren lassen, die für einen Einsatz in Räumen mit aggressiven Medien, z.B. in Galvanikräumen, aber auch in Schwimmbädern, nicht die erforderliche Beständigkeit aufweisen.

In der Praxis wurden daher als Halteelemente überwiegend Kniehebelverschlüsse verwendet, bei denen ein Haken in die Wanne eingehakt wird und durch Umlegen einer Verschlußschnalle nach oben gezogen wird, so daß die Wanne fest gegen die Dichtung gepreßt wird. Derartige Kniehebelverschlüsse bestehen aus mehreren Teilen und sind daher kostenaufwendig. Außerdem bereitet es häufig Schwierigkeiten, derartige Kniehebelverschlüsse lösbar in einer Weise an dem Gehäuse anzubringen, daß der Verschluß beim Abnehmen der Wanne nicht herunter fällt und verloren geht

Bei den meisten Feuchtraumleuchten besteht auch das Problem, daß nach dem Lösen des Halteelementes die Wanne nicht mehr gesichert ist, so daß beispielsweise bei einem Lampenwechsel entweder eine zweite Person erforderlich, ist um die Wanne während des Auswechselns zu halten, oder die Wanne zwischenzeitlich abgelegt werden muß. Die bisher hierfür vorgeschlagenen Lösungen sind aufwendig und beinhalten ebenfalls die Verwendung von Knichebelverschlüssen.

EP 0 785 391 A offenbart eine Leuchte mit einem Gehäuse und einer Wanne, welche über eine Dichtung an dem Gehäuse angesetzt ist. Das Gehäuse weist mehrere Ausnehmungen auf, in denen ein Halteelement befestigt werden kann. Hierfür sind in einer Ausnehmung jeweils zwei nach oben vorstehende Stifte vorgesehen, hinter denen ein Vorsprung des Halteelements eingreift. Zusätzlich verrastet ein weiterer Vorsprung mit einem zylinderförmigen Ende, der von diesem ersten Vorsprung absteht, in einen komplementären Vorsprung innerhalb der Ausnehmung des Gehäuses ein. Zur Befestigung der Wanne an dem Gehäuse ist am unteren Ende des Halteelements eine Lippe vorgesehen, welche im befestigten Zustand in eine komplementäre Kehle unterhalb des oberen Randes der Wanne eingreift. Das Halteelement besteht aus einem flexiblen Kunststoff, so daß es in die Kehle hineingedrückt und mit einem geeigneten Werkzeug gelöst werden kann.

Es ist die Aufgabe der Erfindung, eine Feuchtraumleuchte gemäß dem Oberbegriff des Anspruchs 1 zur Verfugung zu stellen, bei der das Halteelement einfach und damit kostengünstig ausgebildet ist, andererseits aber einen ausreichenden Anpreßdruck der Wanne gegen die Dichtung gewährleistet und die bei der Montage und Wartung einfach zu handhaben ist.

Diese Aufgabe wird erfindungsgemäß gelöst durch eine Feuchtraumleuchte mit den Merkmalen des Anspruchs 1.

Überraschenderweise hat sich im Zusammenhang der Erfindung herausgestellt, daß entgegen den ursprünglichen Annahmen ein einteiliger Bügel, selbst dann, wenn dieser im wesentlichen als Drahtkonstruktion ausgebildet ist, ausreicht, um einen ausreichenden Anpreßdruck der Wanne an der Dichtung zu gewährleisten, ohne daß, wie bei den nach dem Stand der Technik verwendeten Kniehebelverschlüssen, eine Spannvorrichtung vorhanden sein muß. Erfindungsgemäß ist eine einfache Montage der Wanne durch Andrücken gegen die an dem Gehäuse befestigten Haken möglich. Da anders als bei Kunststoffgehäusen mit angespritzten Haken die beim Andrücken oder Lösen der Wanne auftretende Belastung nicht von dem Verschlußhakenabschnitt alleine, sondern vielmehr im wesentlichen von dem Abschnitt zwischen dem oder den Befestigungselementen und dem Hakenabschnitt aufgenommen wird, besteht eine wesentlich geringere Bruchgefahr. Da die Halteelemente an dem Gehäuse lösbar durch Verspannen befestigt sind, können sie im übrigen im Falle eines Bruchs oder einer Ermüdung schnell und einfach ausgewechselt werden.

Gemäß einer besonderen Ausführungsform kann vorgesehen sein, daß zumindest ein Halteelement als einteiliger Bügel ausgebildet ist, der auf der dem Wannenboden abgewandten Seite durch zumindest ein in einer Ausnehmung des Gehäuses gegen zumindest zwei Wände der Ausnehmung verspanntes Klemmelement lösbar an dem Gehäuse befestigt ist und einen Verschlußhakenabschnitt aufweist, der in eine Vertiefung der Wanne eingreift, um diese an dem Gehäuse zu halten, wobei der Haltebügel in dem Bereich zwischen dem verspannten Klemmelement und dem Halteabschnitt zumindest teilweise elastisch ausgebildet ist.

Bei dieser Ausführungsform wird das Befestigungselement also im wesentlichen durch das besagte Klemmelement, in der Regel einen Haken, gebildet, der rein kraftschlüssig, nämlich durch Verspannen gegen die Wände der Ausnehmung oder Aussparung, die beispielsweise eine Nut, aber auch der Bereich zwischen einem Vorsprung und der Gehäusewand sein kann, an dem Gehäuse gehalten wird.

Gemäß einer besonderen Ausführungsform der Erfindung kann weiterhin vorgesehen sein, daß zumindest ein Befestigungselement als Haltespange ausgebildet ist, welche an beiden Enden mit einem oder mehreren Haken versehen ist, die jeweils an einem Vorsprung des Gehäuses z. B. dem Rand einer Ausnehmung oder dem Rand des Gehäuses angreifen, derart, daß die Haltespange zwischen den beiden Vorsprüngen verspannt wird.

Bei dieser Ausführungsform wird also im wesentlichen eine Klammer oder Spange zwischen zwei Ausnehmungen des Gehäuses gesetzt, welche das Halteelement an dem Gehäuse nach Art einer Rastverbindung hält.

Gemäß einer bevorzugten Ausführungsform kann dabei vorgesehen sein, daß zumindest zwei Haltebügel wie vorangehend erwähnt durch zumindest eine Querstrebe verbunden sind, die über zumindest einen, vorzugsweise zwei parallele elastische Bügel mit dem Verschlußhakenabschnitt verbunden ist.

Die Erfindung weist zur Erleichterung des Anbringens und Abnehmens der Wanne im Bereich des Verschlußhakenabschitts eine Querstrebe zum Angreifen durch einen Benutzer auf.

Dieses gestattet erfindungsgemäss eine besonders einfache Handhabung der Feuchtraumleuchte bei der Wartung und insbesondere ein werkzeugloses Lösen der Wanne.

Weiterhin kann in einer bevorzugten Ausführungsform der Erfindung vorgesehen sein, daß im Bereich eines Halteelements an der Wanne mindestens ein zum Wannenboden hin vorspringender Haken vorgesehen ist, wobei die Querstrebe des Führungselements und der Haken so ausgebildet sind, daß nach einem Lösen der Wanne der Haken in die Querstrebe eingehängt werden kann. Dies ermöglicht es einem Benutzer, die Wanne nach dem Lösen an dem Gehäuse abzuhängen, so daß die Notwendigkeit entfällt, diese an einem geeigneten Ort abzulegen oder durch einen zweiten Benutzer halten zu lassen.

Vorteilhafterweise sind auf einer Seite des Gehäuses mehrere, bevorzugt zwei derartige, mit Halteelementen korrespondierende Haken vorhanden, wenngleich bei entsprechender Anordnung und einer geringen Länge der Leuchte auch eine einzige Kombination eines Halteelements und eines Hakens ausreichen kann. Gemäß einer bevorzugten Ausführungsform sind derartige Kombinationen von Halteelementen und Haken auf beiden Längsseiten der Leuchte vorgesehen, so daß ein Benutzer je nach Bedarf die Wanne auf der einen oder anderen Seite des Gehäuses einhängen kann. Es kann auch vorgesehen sein, daß die Querstreben so angeordnet sind, daß ein ausreichender Zwischenraum zwischen dem oberen Rand der Wanne und dem Gehäuse für Arbeiten wie das Auswechseln der Lampe, etwa 10 bis 20 cm, verbleibt, wenn die Wanne auf beiden Seiten mit den Haken in die Querstreben eingehängt wird.

Gemäß einer bevorzugten Ausführungsform der Erfindung kann vorgesehen sein, daß an den Verschlußhakenabschnitt in der Richtung zu dem Wannenboden hin anschließend ein oder mehrere Führungselemente angesetzt sind, welche von der Wanne nach außen und in Richtung zu dem Wannenboden hin abstehen. Diese nach außen abstehenden Führungselemente des Halteelements erleichtern nicht nur das Andrücken der Wanne, sondern auch das Lösen der Haken zum Abnehmen der Wanne, da an ihnen von einem Benutzer leicht angegriffen werden kann.

Dabei kann vorgesehen sein, daß das Führungselement mit einer Querstrebe zum Angreifen durch einen Benutzer versehen ist und vorzugsweise zwei im wesentlichen parallele Schenkel aufweist, die an dem dem Wannenboden zugewandten Ende durch die Querstrebe verbunden sind.

Weiterhin kann vorgesehen sein, daß das Halteelement zwei Schenkel aufweist, die an dem der Wanne abgewandten Ende jeweils mit einem Klemmhaken versehen sind, sich von diesem bis zu einem Hakenabschnitt erstrecken und im Bereich des Hakenabschnitts miteinander verbunden sind. Die Klemmhaken sind jeweils in einer Aussparung des Gehäuses verspannt, so daß das Halteelement im wesentlichen unbeweglich an dem Gehäuse festgelegt ist. Gemäß einer bevorzugten Ausführung besteht der Klemmhaken aus einer V-förmigen elastischen Klammer, die mit jeweils einem Schenkel gegen eine von zwei einander gegenüberliegenden Wände der Aussparung drückt. Dies ermöglicht ein werkzeugloses Befestigen der Haltebügel an dem Gehäuse, was unter dem Gesichtspunkt einer einfacheren Handhabung erwünscht ist.

Vorzugsweise besteht das Halteelement, zumindest in seinen elastisch federnden Bereichen, aus Metall, besonders bevorzugt, wegen der Korrosionsbeständigkeit, aus V2A-Stahl. In Verbindung mit der erfindungsgemäß vorgesehenen Befestigung des Halteelements an dem Gehäuse durch Klemmelemente oder eine Haltespange in einer Aussparung des Gehäuse ist ein solches Halteelement in der Lage, einen deutlich höheren Anpreßdruck der Wanne an der Dichtung zu gewährleisten, so daß die Anzahl der Halteelemente relativ gering gehalten werden kann, und kann dennoch schnell und einfach an dem Gehäuse montiert oder ausgewechselt werden. In einer besonderen Ausführungsform besteht der Haltebügel im wesentlichen aus Metalldraht, insbesondere in dem Bereich der Schenkel, welche die Klemmelemente mit dem Hakenabschnitt verbinden. Diejenigen Bereiche, die als Griffleiste zum Angreifen durch einen Benutzer oder als Hakenelement, das in eine Vertiefung der Wanne eingreift, ausgebildet sind, können z.B. durch Kunststoff verkleidet sein und ggf. auch zwecks Verstärkung von einer Drahtform abweichend ausgebildet sein.

Gemäß einer bevorzugten Ausführungsform der Erfindung kann vorgesehen sein, daß die Breite des an der Dichtung anliegenden Rands der Wanne im wesentlichen der Wandstärke der Wanne entspricht. Während nach dem Stand der Technik ein breiter Rand, der deutlich größer als die Wandstärke der Wanne war, zum Anliegen an die Dichtung vorgesehen war, ist erfindungsgemäß ein relativ schmaler Rand vorgesehen. Dies verringert die erforderliche Anpreßkraft. Dabei kann insbesondere vorgesehen sein, daß die Breite des an der Dichtung anliegenden Randes weniger als die Hälfte der Breite der Dichtung, vorzugsweise weniger als ein Viertel beträgt. Bei einer konkreten Ausführungsform kann die Dichtung beispielsweise eine Breite von 5 mm und der an der Dichtung anliegende Rand der Wanne eine Breite von 0,8 bis 1 mm haben.

Die Erfindung läßt sich insbesondere auf solche Feuchtraumleuchten anwenden, bei denen das Gehäuse aus einem Duroplast besteht und die daher für Räume mit agressiven Medien (Schwimmbäder, Galvanikräume etc.) geeignet sind.

Weitere Merkmale und Vorteile ergeben sich aus der nachfolgenden Beschreibung eines Ausführungsbeispiels der Erfindung mit Bezug auf die beigefügten Zeichnungen.
- Fig. 1: zeigt einen Querschnitt senkrecht zur Längsachse eines Ausführungsbeispiels einer erfindungsgemäßen Feuchtraumleuchte,
- Fig. 2: zeigt eine teilweise Seitenansicht des Gehäuses der Feuchtraumleuchte gemäß Fig. 1,
- Fig. 3: zeigt eine Draufsicht auf den Haltebügel gemäß einem ersten Ausführungsbeispiel,
- Fig. 4: zeigt eine Seitenansicht des Haltebügels gemäß Fig. 3,
- Fig. 5: zeigt eine Draufsicht auf eine zweite Ausführungsform eines erfindungsgemäßen Haltebügels,
- Fig. 6: zeigt eine Schnittansicht des Haltbügels gemäß Fig. 5 entlang der Linie A-A,
- Fig. 7: zeigt eine Schnittansicht des Haltebügels gemäß Fig. 5 entlang der Linie B-B,
- Fig. 8: zeigt eine Seitenansicht des Haltebügels gemäß Fig. 5.

Bei dem in den Fig. 1 bis 4 dargestellten ersten Ausführungsbeispiel besteht die Feuchtraumleuchte aus einem Gehäuse 1, an das von unten eine Wanne 2 angesetzt ist. Das Gehäuse 1 und die Wanne 2 bilden zusammen einen Raum zur Aufnahme einer oder mehrerer Lampen 3. Die Wanne wird durch mehrere auf beiden Seiten angebrachte Haltebügel 4 mit ihrem oberen Rand gegen eine ringsum laufende Dichtung 5 gedrückt, so daß die Wanne 2 einerseits fest an dem Gehäuse 1 gehalten wird und andererseits der Raumbereich, in dem die Lampe 3 angeordnet ist, nach außen feuchtigkeitsdicht abgeschlossen ist.

Bei einer Leuchte mit einer 58 W-Leuchtstofflampe sind beispielsweise auf jeder Seite der Feuchtraumleuchte fünf Haltebügel zum Halten der Wanne vorgesehen.

Wie aus Fig. 3 ersichtlich ist, besitzt gemäß dem ersten Ausführungsbeispiel der Haltebügel zwei elastische parallele Schenkel 11, an deren unterem Ende jeweils ein Haken 13 ausgebildet ist, der am besten in Fig. 4 zu erkennen ist. Die umgebogenen Enden der beiden Haken 13 setzen sich jeweils seitlich nach innen in Querstreben 15 fort, die im wesentlichen auf einer Geraden liegen und an die sich jeweils ein weiterer, nach unten gerichteter Schenkel 17 anschließt. Die beiden unteren Schenkel 17 sind durch eine weitere Querstrebe 19 verbunden, so daß im Ergebnis eine Doppelbügelstruktur gebildet wird, bei der ein erster Bügelabschnitt durch die Schenkel 11, die Haken 13 und die Querstreben 15 gebildet wird und ein zweiter Bügelabschnitt durch die Schenkel 17 sowie die Querstrebe 19 gebildet wird. An ihrem oberen Ende sind die beiden Schenkel 11 jeweils mit einem elastischen Klemmhaken 21 versehen, der über einen jeweiligen Querabschnitt 20 gegenüber dem zugehörigen Schenkel etwas nach innen versetzt ist. Der Haltebügel 4 besteht zumindest im Bereich der Schenkel 11 und der Klemmhaken 21 aus einem elastischem Material. Vorzugsweise besteht der ganze Bügel aus Metall, z.B. V2A-Stahl. Der vorangehend erwähnte zweite Bügelabschnitt kann im wesentlichen nicht elastisch, z.B. durch Verwenden eines anderen Materials, ausgebildet sein.

Zur Aufnahme eines Bügels 4 ist das Gehäuse 1, wie aus Fig. 2 ersichtlich, mit zwei Gehäusetaschen 30 versehen, welche einerseits, wie aus Fig. 1 ersichtlich ist, nach oben offen sind und andererseits in ihrer Außenwand, wie aus Fig. 2 ersichtlich ist, auf der der jeweils anderen Gehäusetasche 30 abgewandten Seite einen Schlitz 32 aufweisen, der in eine Nut 34 mit einer sich nach unten verringernden Tiefe übergeht. Der Abstand der Schlitze 32 und der Nuten 34 entspricht dem Abstand der Schenkel 11, die Breite der Gehäusetaschen 30 entspricht in etwa der Breite eines Querabschnitts 20 einschließlich des daran angebrachten Klemmhakens 21.

Zur Montage eines Haltebügels 4 wird dieser von oben in die zwei Gehäusetaschen 30 eingesetzt, so daß die beiden Klemmhaken 21 sich, wie aus Fig. 1 ersichtlich, gegen die beiden Wände der Gehäusetasche verspannen und dadurch den Haltebügel 4 fest an dem Gehäuse halten und die zu den Klemmhaken 21 seitlich etwas versetzten Schenkel 11 durch die Schlitze 32 hindurchtreten und in den beiden Nuten 34 aufgenommen werden.

Die Wanne 2 weist in der Nähe ihres oberen Randes einen seitlichen Vorsprung 40 auf, der auf der Unterseite, also zu dem Wannenboden hin, mit einer Kehle (nicht dargestellt) versehen ist, in welche im montierten Zustand die Haken 13 sowie die Querstreben 15 der Haltebügel 4 aufgenommen sind. Von dieser Kehle aus erstrecken sich dann die Schenkel 17 und die weitere Querstrebe 19, die als Griffleiste dient, weiter nach unten. Wie aus Fig. 1 ersichtlich ist, stehen die beiden Schenkel 17 von der Wand der Wanne 2 in einem spitzen Winkel nach außen ab. Dies erleichtert das Auseinanderdrücken der Haltebügel 4 beim Einsetzen der Wanne 2. Durch die ebenfalls abstehende Querstrebe 19 wird jedoch auch eine Griffleiste zur Verfügung gestellt, mit Hilfe derer ein Benutzer den Bügel 4 zum Lösen der Wanne 2 leicht nach außen ziehen kann.

Die Wanne 2 ist vorzugsweise auf jeder Seite an zwei Stellen mit einem Haken 42 in der Nähe eines Haltebügels 4 versehen. Mit Hilfe dieser Haken 42 kann die Wanne 2 an den Querstreben 19 eingehängt werden, wenn die Verbindung von Gehäuse und Wanne gelöst ist, um ein Ablegen der Wanne bei Arbeiten an dem Gehäuse, z.B. bei einem Lampenwechsel, zu vermeiden. Hierbei kann die Wanne auf einer Seite pendelnd oder auf beiden Seiten im wesentlichen feststehend abgehängt werden, wobei im letzteren Fall der Abstand der Querstrebe 19 von den Querstreben 15 ausreichend groß sein muß, um ein Durchgreifen durch den Zwischenraum zwischen Wanne und Gehäuse bei abgehängter Wanne 2 zum Durchführen der entsprechenden Arbeiten zu ermöglichen.

Bei dem in den Fig. 5 bis 8 dargestellten zweiten Ausführungsbeispiel ist der allgemein mit 50 bezeichnete Haltebügel aus einem Metallblech, vorzugsweise aus V2A-Stahl, ausgebildet und weist einen viereckigen Zentralabschnitt auf, der aus zwei Querstreben 54a und 54b und dazu senkrechten elastischen Längsstreben 56a und 56b aufgebaut ist. Am oberen Ende des Zentralabschnitts sind an die Querstrebe 54a, die sich auf beiden Seiten über die Längsstreben 56a und 56b hinaus erstreckt, auf beiden Seiten zwei Befestigungshaken 58a und 58b angesetzt, die teilweise seitlich über die Längsstreben 56a und 56b hinaus vorstehen. An die Querstrebe 54a, ist auf der den Befestigungshaken 58a und 58b abgewandten Seite jeweils ein Federbügel 60a bzw. 60b angesetzt, der auf seinem von der Querstrebe 54a abgewandten Seite jeweils einen weiteren Befestigungshaken 62a bzw. 62b aufweist, der in die umgekehrte Richtung wie die Haken 58a und 58b weist. An die untere Querstrebe 54b sind, ebenfalls seitlich über die Längsstreben 56a und 56b hinausstehend, zwei Hakenabschnitte 64a und 64b vorgesehen, welche, jeweils am Ende des Hakenabschnitts, eine in umgekehrte Richtung zu dem Haken weisende Führungsfläche 66 aufweisen (vgl. Fig. 7).

Zwischen den Hakenabschnitten 64a und 64b ist zentral eine Grifflasche 70 mit einem zentralen Loch 72 und eine das Loch nach unten begrenzende Querstrebe 74 vorgesehen, die sich von der Querstrebe 54b aus nach unten erstreckt.

Bei dieser Ausführungsform entsprechen die Hakenabschnitte 64a und 64b der oberen Querstrebe 15 des Haltebügels bei dem vorangehend erörterten Ausführungsbeispiel, die Grifflasche 70 entspricht dem durch die Schenkel 17 und die Querstrebe 19 gebildeten Bügelabschnitt bei dem ersten Ausführungsbeispiel. Die Hakenabschnitte 58a und 58b und 62a und 62b dienen der Befestigung des Haltebügels an dem Gehäuse 1 und die Hakenabschnitte 64a und 64b dienen zum Umgreifen des Wannenrands und Eingreifen in die Kehle des Vorsprungs 40 und zum Drücken der Wanne gegen die Dichtung 5.

Die Wirkungsweise des Haltebügels nach dem zweiten Ausführungsbeispiel unterscheidet sich von derjenigen des Haltebügels nach dem ersten Ausführungsbeispiel im wesentlichen durch die Art der Befestigung an dem Gehäuse 1. Bei diesem Ausführungsbeispiel übergreifen die Haken 58a und 58b jeweils den oberen Rand der Gehäusetasche 30 oder einer anderen nach oben gerichteten Aussparung des Gehäuses 1 und die Haken 64a und 64b umgreifen von unten den unteren Rand 80 der Gehäusewand oder eine andere nach unten gerichtete Aussparung des Gehäuses 1, so daß der Haltebügel 50 durch die Haken 58a und 58b und die Haken 62a und 62b, welche durch die Federbügel 60a und 60b verbunden sind, nach Art einer Haltespange an dem Gehäuse lösbar gehalten ist.

Wie bei dem ersten Ausführungsbeispiel übergreifen die Haken 64a und 64b den Wannenrand von unten und drücken die Wanne nach oben gegen die Dichtung 5. Dabei erleichtern die Führungsflächen 66 ein Einsetzen der Wanne durch Andrükken von unten. Da der Haltebügel 50 durch die Haken 62a und 62b gegen ein Verschieben nach oben gesichert ist, ist dabei ein Lösen des Haltebügels beim Einsetzen durch Andrücken von unten ausgeschlossen.

Wie dem ersten Ausführungsbeispiel dient die Grifflasche 70 vor allem dem Lösen der Verbindung zwischen Gehäuse und bietet, wie bei dem ersten Ausführungsbeispiel, die Möglichkeit, in das Loch 72 über der Querstrebe 74 die Wanne mittels des Hakens 42 einzuhängen.

Die in der vorangehenden Beschreibung, den Ansprüchen und den Zeichnungen offenbarten Merkmale der Erfindung können sowohl einzeln als auch in beliebiger Kombination für die Verwirklichung der Erfindung in ihren verschiedenen Ausführungsformen wesentlich sein.

### Bezugszeichenliste

- 1: Gehäuse
- 2: Wanne
- 3: Lampe
- 4: Haltebügel
- 5: Dichtung
- 11: oberer Schenkel des Haltebügels
- 13: Haken
- 15: obere Querstrebe des Haltebügels
- 17: unterer Schenkel des Haltebügels
- 19: untere Querstrebe des Haltebügels
- 20: Querabschnitt
- 21: Klemmhaken
- 30: Gehäusetasche
- 32: Schlitz
- 34: Nut
- 40: Vorsprung der Wanne
- 42: Haken
- 50: Haltebügel
- 54a,54b: Querstreben
- 56a, 56b: Längsstreben
- 58a, 58b: Befestigungshaken
- 60a, 60b: Federbügel
- 62a, 62b: Befestigungshaken
- 64a, 64b: Hakenabschnitt
- 66: Führungsfläche
- 70: Grifflasche
- 72: Loch
- 74: Querstrebe
- 80: unterer Gehäuserand

## Patentansprüche

1. Feuchtraumleuchte mit einem Gehäuse (1) und einer Wanne (2), welche mit ihrem Rand über eine Dichtung (5) an dem Gehäuse (1) angesetzt ist, so daß ein dicht abgeschlossener Raumbereich gebildet wird, in dem eine oder mehrere Lampen (3) aufgenommen sind, wobei an dem Gehäuse (1) ein oder mehrere Halteelemente (4; 50) angebracht sind, welche die Wanne (2) dicht, aber lösbar an dem Gehäuse (1) halten, wobei zumindest ein Halteelement (4; 50) ein oder mehrere Befestigungselemente (21; 58a, 60a, 62a, 58b, 60b, 62b) aufweist, die jeweils einen oder mehrere Haken (21; 58a, 58b, 62a, 62b) zum Eingreifen in zugehörige Ausnehmungen (30) des Gehäuses (1) derart, daß das bzw. die Befestigungselemente durch elastische Verformung gegen das Gehäuse (1) verspannt werden, aufweisen, und dieses Halteelement (4; 50) einen Verschlußhakenabschnitt (13, 15; 64a, 64b) aufweist, der in eine Vertiefung der Wanne (2) eingreift, um diese an dem Gehäuse (1) zu halten, wobei das Halteelement (4; 50) zumindest in einem Verbindungsbereich zwischen einem Befestigungselement und dem Verschlußhakenabschnitt zumindest teilweise elastisch verformbar ausgebildet ist und wobei im Bereich des Verschlußhakenabschnitts (13, 15; 64a, 64b) ein weiterer Abschnitt des Halteelements (17, 19; 70) zum Angreifen durch einen Benutzer mit einer Querstrebe (19) oder eine Grifflasche (74) vorhanden ist, derart, daß ein werkzeugloses Lösen der Verbindung zwischen Gehäuse und Wanne ermöglicht wird.

2. Feuchtraumleuchte nach Anspruch 1, **dadurch gekennzeichnet, daß** zumindest ein Halteelement (4) als einteiliger Bügel ausgebildet ist, der auf der dem Wannenboden abgewandten Seite durch zumindest ein in einer Ausnehmung (30) des Gehäuses (1) verspanntes Klemmelement (21) lösbar an dem Gehäuse (1) befestigt ist und einen Verschlußhakenabschnitt (13, 15) aufweist, der in eine Vertiefung der Wanne (2) eingreift, um diese an dem Gehäuse (1) zu halten, wobei der Haltebügel (4) in dem Bereich zwischen dem verspannten Klemmelement (21) und dem Verschlußhakenabschnitt (13, 15) zumindest teilweise elastisch ausgebildet ist

3. Feuchtraumleuchte nach einem der Ansprüche 1 oder 2, **dadurch gekennzeichnet daß** das Halteelement (4) im wesentlichen aus einem Metalldraht gebildet ist

4. Feuchtraumleuchte nach Anspruch 1 oder 2, **dadurch gekennzeichnet, daß** zumindest ein Befestigungselement als Haltespange (58a, 60a, 62a, 58b, 60b, 62b) ausgebildet ist, die an ihren beiden Enden jeweils mit Haken (58a, 58b, 62a, 62b) versehen ist, die jeweils an einem Vorsprung des Gehäuses angreifen, derart, daß die Haltespange (58a, 60a, 62a, 58b, 60b, 62b) zwischen den beiden Vorsprüngen verspannt wird.

5. Feuchtraumleuchte nach Anspruch 4, **dadurch gekennzeichnet, daß** zumindest zwei Haltespangen durch zumindest eine zweite Querstrebe (54a) verbunden sind, die zumindest Ober eine elastiche Längsstrebe (56a, 56b) mit dem Verschlußhakenabrschnitt (64a, 64b) verbunden ist.

6. Feuchtraumleuchte nach einem der Ansprüche 1-5, **dadurch gekennzeichnet, daß** im Bereich eines Halteelements (4; 50) an der Wanne (2) mindestens ein zum Wannenboden hin vorspringender Haken (42) vorgesehen ist, wobei die erste Querstrebe (19; 74) des Halteelements (4; 50) und der Haken (42) so ausgebildet sind, daß nach einem Lösen der Wanne (2) der Haken (42) in die erste Querstrebe (19; 74) einsreblnS!t werden kann.

7. Feuchtraumleuchte nach einem der Ansprüche 1, bis 6, **dadurch gekennzeichnet, daß** an den Verschlußhakenabschnitt (13, 15; 64a, 64b) in der Richtung zu dem Wannenboden hin anschließend ein oder mehrere Führungselemente (17, 19; 66) angesetzt sind, welche von der Wanne (2) nach außen und in Richtung zu dem Wannenboden hin abstehen.

8. Feuchtraumleuchte nach Anspruch 7, **dadurch gekennzeichnet, daß** ein Fühungselement (17, 19) an dem dem Wannenboden zugewandten Ende mit einer Querstrebe (19) zum Angreifen durch einen Benutzer versehen ist.

9. Feuchtraumleuchte nach Anspruch 8, **dadurch** gekennzeichet, daß das Führungselement (17, 19) zwei Schenkel (17) aufweist, welche durch die Querstrebe (19) verbunden sind.

10. Feuchtraumleuchte nach einem der Ansprüche 1, 2 oder 3 und/oder einem der Ansprüche 6 bis 10, **dadurch gekennzeichnet, daß** das Halteelement (4) zwei Schenkel (11) aufweist, die an dem der Wanne (2) abgewandten Ende jeweils mit einem Klemmhaken (21) versehen sind, sich von diesem bis zu dem Verschlußhakenabschnitt (13, 15) erstrecken und im Bereich des Verschlußhakenabschnitts miteinander verbunden sind.

11. Feuchtraumleuchte nach einem der Ansprüche 1 bis 10, **dadurch gekennzeichnet, daß** die Breite des an der Dichtung (5) anliegenden Rands der Wanne (2) im wesentlichen der Wandstärke der Wanne (2) entspricht.

12. Feuchtraumleuchte nach einem der Ansprüche 1 bis 11, **dadurch gekennzeichnet, daß** die Breite der Dichtung (5) um mehr als die Hälfte größer als die Breite des an der Dichtung (5) aufliegenden Rands der Wanne (2) ist.

13. Feuchtraumleuchte nach einem der Ansprüche 1 bis 12, **dadurch gekennzeichnet, daß** das Gehäuse (1) aus einem Duroplast besteht.

## Claims

1. Damp-proof luminaire having a housing (1) and a trough (2), which is placed with its edge over a seal (5) on the housing (1), with the result that a tightly sealed spatial area is formed in which one or more lamps (3) are accommodated, one or more holding elements (4; 50) being fitted to the housing (1) which hold the trough (2) tightly but detachably on the housing (1), at least one holding element (4; 50) having one or more fastening elements (21; 58a, 60a, 62a, 58b, 60b, 62b), which each have one or more hooks (21; 58a, 58b, 62a, 62b) for engaging in associated cutouts (30) of the housing (1) in such a way that the fastening element(s) are braced against the housing (1) by means of elastic deformation, and this holding element (4; 50) having a closure hook section (13, 15; 64a, 64b), which engages in a depression of the trough (2) in order to hold it on the housing (1), the holding element (4; 50) being designed to be at least partially elastically deformable at least in a connection region between a fastening element and the closure hook section, and a further section of the holding element (17, 19; 70) to be gripped by a user and having a transverse strut (19) or a grip tab (74) being provided in the region of the closure hook section (13, 15; 64a, 64b) in such a way that it is possible to detach the connection between the housing and the trough without the use of a tool.

2. Damp-proof luminaire according to Claim 1, **characterized in that** at least one holding element (4) is in the form of an integral clip, which is fastened detachably to the housing (1) on the side remote from the trough base by means of at least one clamping element (21), which is braced in a cutout (30) of the housing (1), and has a closure hook section (13, 15), which engages in a depression of the trough (2) in order to hold it on the housing (1), the holding clip (4) being designed to be at least partially elastic in the region between the braced clamping element (21) and the closure hook section (13, 15).

3. Damp-proof luminaire according to either of Claims 1 and 2, **characterized in that** the holding element (4) is formed substantially from a metal wire.

4. Damp-proof luminaire according to Claim 1 or 2, **characterized in that** at least one fastening element is in the form of a holding clasp (58a, 60a, 62a, 58b, 60b, 62b), which is provided at each of its two ends with hooks (58a, 58b, 62a, 62b), which each act on a projection of the housing in such a way that the holding clasp (58a, 60a, 62a, 58b, 60b, 62b) is braced between the two projections.

5. Damp-proof luminaire according to Claim 4, **characterized in that** at least two holding clasps are connected by at least one second transverse strut (54a), which is connected to the closure hook section (64a, 64b) at least via an elastic longitudinal strut (56a, 56b).

6. Damp-proof luminaire according to one of Claims 1-5, **characterized in that** at least one hook (42), which projects towards the trough base, is provided in the region of a holding element (4; 50) on the trough (2), the first transverse strut (19; 74) of the holding element (4; 50) and the hook (42) being designed such that, once the trough (2) has been detached, the hook (42) can be suspended in the first transverse strut (19; 74).

7. Damp-proof luminaire according to one of Claims 1 to 6, **characterized in that** then one or more guide elements (17, 19; 66), which protrude outwards from the trough (2) and in the direction towards the trough base, are positioned on the closure hook section (13, 15; 64a, 64b) in the direction towards the trough base.

8. Damp-proof luminaire according to Claim 7, **characterized in that** a guide element (17, 19) is provided at the end facing the trough base with a transverse strut (19) to be gripped by a user.

9. Damp-proof luminaire according to Claim 8, **characterized in that** the guide element (17, 19) has two limbs (17), which are connected by the transverse strut (19).

10. Damp-proof luminaire according to one of Claims 1, 2 and 3 and/or one of Claims 6 to 10, **characterized in that** the holding element (4) has two limbs (11), which are each provided at the end remote from the trough (2) with a clamping hook (21), extend from said clamping hook as far as the closure hook section (13, 15) and are connected to one another in the region of the closure hook section.

11. Damp-proof luminaire according to one of Claims 1 to 10, **characterized in that** the width of the edge of the trough (2) which bears against the seal (5) substantially corresponds to the wall thickness of the trough (2).

12. Damp-proof luminaire according to one of Claims 1 to 11, **characterized in that** the width of the seal (5) is greater than the width of that edge of the trough (2) which rests on the seal (5) by more than half.

13. Damp-proof luminaire according to one of Claims 1 to 12, **characterized in that** the housing (1) consists of a thermosetting plastic.

## Revendications

1. Lampe pour locaux humides, comportant un boîtier (1) et une cuve (2), qui est fixée par son bord au boîtier (1) via un joint étanche (5) de manière à former un espace hermétiquement fermé, dans lequel est ou sont logées une ou plusieurs lampes (3), le boîtier (1) étant muni d'un ou plusieurs éléments de retenue (4 ; 50) qui maintient ou maintiennent la cuve (2) contre le boîtier (1) de manière étanche, mais amovible, au moins un élément de retenue (4 ; 50) présentant un ou plusieurs éléments de fixation (21 ; 58a, 60a, 62a, 58b, 60b, 62b) qui présente(nt) respectivement un ou plusieurs crochets (21 ; 58a, 58b, 62a, 62b) pour s'engager dans des évidements correspondants (30) du boîtier (1), de sorte que le ou les éléments de fixation soi(en)t tendu(s) par déformation élastique contre le boîtier (1) et cet élément de retenue (4 ; 50) présente une section à crochet de fermeture (13, 15 ; 64a, 64b) qui s'engage dans une cavité de la cuve (2) pour fixer celle-ci au boîtier (1), l'élément de retenue (4 ; 50) étant conçu, au moins dans une zone de liaison entre un élément de fixation et la section à crochet de fermeture, sous une forme au moins en partie déformable élastiquement et une autre section de l'élément de retenue (17, 19 ; 70), destinée à être saisie par un utilisateur avec une traverse (19) ou un collier de saisie étant présent dans la zone de la section à crochet de fermeture (13, 15 ; 64a, 64b), de sorte que le boîtier peut être détâché de la cuve sans outil.

2. Lampe pour locaux humides selon la revendication 1, **caractérisée en ce qu'**au moins un élément de retenue (4) est conçu sous la forme d'un étrier d'une seule pièce qui est fixé, de manière amovible, sur le côté opposé au fond de la cuve à l'aide d'au moins un élément de serrage tendu dans un évidement (30) du boîtier (1) et présente une section à crochet de fermeture (13, 15) qui s'engage dans une cavité de la cuve (2) pour maintenir celle-ci sur le boîtier, l'anse de retenue (4) étant conçue sous une forme au moins partiellement élastique dans la zone entre l'élément de serrage tendu (21) et la section à crochet de retenue (13, 15).

3. Lampe pour locaux humides selon la revendication 1 ou 2, **caractérisée en ce que** l'élément de retenue (4) est sensiblement formé d'un fil métallique.

4. Lampe pour locaux humides selon la revendication 1 ou 2, **caractérisée en ce qu'**au moins un élément de fixation se présente sous la forme d'une agrafe de retenue (58a, 60a, 62a, 58b, 60b, 62b) qui est respectivement pourvue, sur ses deux extrémités, de crochets (58a, 58b, 62a, 60b, 62b) qui s'engagent respectivement sur une saillie du boîtier de manière à tendre l'agrafe de retenue (58a, 60a, 62a, 58b, 60b, 62b) entre les deux saillies.

5. Lampe pour locaux humides selon la revendication 4, **caractérisée en ce qu'**au moins deux agrafes de retenue sont raccordées à l'aide d'au moins une deuxième traverse (54a), qui est raccordée à la section à crochet de fermeture (64a, 64b) par au moins une entretoise longitudinale élastique (56a, 56b).

6. Lampe pour locaux humides selon l'une quelconque des revendications 1 à 5, **caractérisée en ce qu'**il est prévu, dans la zone d'un élément de retenue (4 ; 50) sur la cuve (2), au moins un crochet (42) faisant saillie en direction du fond de la cuve, la première traverse (19 ; 74) de l'élément de retenue (4 ; 50) et le crochet (42) étant réalisés de manière qu'une fois la cuve détachée (2), le crochet (42) puisse être suspendu dans la première traverse (19 ; 74).

7. Lampe pour locaux humides selon l'une quelconque des revendications 1 à 6, **caractérisée en ce qu'**on fixe ensuite un ou plusieurs éléments de guidage (17, 19 ; 66) sur la section à crochet de fermeture (13, 15 ; 64a, 64b) en direction du fond de la cuve, lesquels éléments de guidage s'écartent de la cuve (2) vers l'extérieur et en direction du fond de la cuve.

8. Lampe pour locaux humides selon la revendication 7, **caractérisée en ce qu'**un élément de guidage (17, 19) est pourvu, à l'extrémité opposée au fond de la cuve, d'une traverse (19) destinée à être saisie par un utilisateur.

9. Lampe pour locaux humides selon la revendication 8, **caractérisée en ce que** l'élément de guidage (17, 19) présente deux branches (17) qui sont raccordées par la traverse (19).

10. Lampe pour locaux humides selon l'une quelconque des revendications 1, 2 ou 3 et/ou l'une quelconque des revendications 6 à 10, **caractérisée en ce que** l'élément de retenue (4) présente deux branches (11) qui sont pourvues, à l'extrémité opposée à la cuve (2), respectivement, d'un crochet de serrage (21), s'étendent de celui-ci à la section à crochet de fermeture (13, 15) et sont reliées l'une à l'autre dans la zone de la section à crochet de fermeture.

11. Lampe pour locaux humides selon l'une quelconque des revendications 1 à 10, **caractérisée en ce que** la largeur du bord de la cuve (2) s'appliquant sur le joint étanche (5) correspond sensiblement à l'épaisseur de paroi de la cuve (2).

12. Lampe pour locaux humides selon l'une quelconque des revendications 1 à 11, **caractérisée en ce que** la largeur du joint étanche (5) est supérieure de plus de la moitié à la largeur du bord de la cuve (2) s'appliquant sur le joint étanche (5).

13. Lampe pour locaux humides selon l'une quelconque des revendications 1 à 12, **caractérisée en ce que** le boîtier (1) est constitué d'une résine thermodurcissable.
